# EUROPÄISCHE PATENTSCHRIFT

(11) **EP 3 461 975 B1**
(45) Veröffentlichungstag und Bekanntmachung des Hinweises auf die Patenterteilung: **20.04.2022**
(21) Anmeldenummer: 18186526.2
(22) Anmeldetag: 31.07.2018
(51) Int. Cl.: E05B 83/00, E05B 85/12, E05C 3/04

(54) **HANDGRIFF, KABINE FÜR EIN NUTZFAHRZEUG SOWIE NUTZFAHRZEUG**
HANDLE, CABIN FOR A COMMERCIAL VEHICLE AND COMMERCIAL VEHICLE
POIGNÉE, CABINE POUR UN VÉHICULE UTILITAIRE AINSI QUE VÉHICULE UTILITAIRE

(30) Priorität: 29.09.2017 DE 10201712217.
(43) Veröffentlichungstag der Anmeldung: 03.04.2019
(73) Patentinhaber: CLAAS Tractor S.A.S., 78141 Vélizy-Villacoublay Cedex (FR)
(72) Erfinder: Römer, Jens, 91430 Igny (FR); Jardet, Gilles, 91380 Chilly Mazarin (FR); Matar, Michel, 78910 Trappes (FR)
(74) Vertreter: CLAAS Gruppe

(56) Entgegenhaltungen:
- EP-A2- 1 288 044
- EP-B1- 1 288 044
- DE-B- 1 192 549
- DE-U1-202004 003 707
- GB-A- 191 011 522
- US-A- 5 927 766

## Beschreibung

Die vorliegende Erfindung betrifft eine Kabine für ein Nutzfahrzeug mit einem Handgriff, umfassend mindestens zwei zusammenwirkende Montageelemente zur Anordnung an einer gegenüber einem Rahmen schwenkbar gelagerten Scheibe einer Kabine eines Nutzfahrzeugs, welche aus einer geschlossenen Position in eine ausgeschwenkte Position durch Betätigung des Handgriffs überführbar und in diesen jeweils arretierbar ist, sowie ein Betätigungselement, durch welches der Handgriff in der jeweiligen Position der schwenkbar gelagerten Scheibe arretierbar ist.

Weiterhin betrifft die Erfindung eine solche Kabine, umfassend ein Kabinendach, einen Kabinenboden, eine zwischen dem Kabinendach und dem Kabinenboden angeordnete Rahmenstruktur, welche der Aufnahme einer Windschutzscheibe sowie zumindest einem verschließbaren Türelement dient, sowie wenigstens eine schwenkbar gelagerte Scheibe, welche aus einer geschlossenen Position in eine ausgeschwenkte Position überführbar und in diesen jeweils arretierbar ist, wobei zur Betätigung und Arretierung der wenigstens einen schwenkbar gelagerten Scheibe zumindest ein Handgriff vorgesehen ist, welcher mindestens zwei zusammenwirkende Montageelementen zur Anordnung an der schwenkbar gelagerten Scheibe sowie ein Betätigungselement aufweist, durch welches der zumindest eine Handgriff in der jeweiligen Position wenigstens einen Scheibe arretierbar ist. Darüber hinaus betrifft die vorliegende Erfindung ein Nutzfahrzeug gemäß dem Anspruch 12.

Kabinen für Nutzfahrzeuge, insbesondere kommunale oder landwirtschaftliche Arbeitsfahrzeuge, weisen Kabinen auf, welche in ihrer Funktion als Arbeitsplatz durch ein Lüftungssystem, welches im Kabinenboden oder im Kabinendach angeordnet ist, klimatisiert werden. Die Kabinen weisen eine gute Abdichtung von Kabinentür und Kabinenfenstern auf, um unter anderem eine effiziente Klimatisierung zu gewährleisten. Neben dem weiteren Aspekt des Lärmschutzes erfordert eine Verwendung der Kabine auf einem Fahrzeug zur Ausbringung von Pflanzenschutzmitteln oder dergleichen eine Abdichtung der Kabine, welche verhindert, dass zerstäubtes Pflanzenschutzmittel durch Spalte zwischen der Rahmenstruktur und Kabinentür oder Kabinenfenstern bzw. das Lüftungssystem selbst in das Innere der Kabine gelangen.

Aus der EP 2 080 649 B1 ist ein als Traktor ausgeführtes Nutzfahrzeug mit einer Kabine bekannt, welche ein im Kabinendach angeordnetes Lüftungssystem aufweist. Beim Schließen der Kabinentür kommt es bekanntermaßen innerhalb der Kabine zu einem Druckstoß, welcher bei gut abgedichteter Kabine zu einem fehlerhaften, d.h. unvollständigen Schließen der Kabinentür führen kann, wenn die überschüssige Luft nicht innerhalb eines nur wenige Millisekunden währenden Zeitraumes evakuiert wird. Die Intensität des Druckstoßes wird durch eine zunehmende Vergrößerung der Fläche der Kabinentüren verstärkt. Um den beim Schließen auftretenden Druckstoß nach außen in die Umgebung abzuleiten, sind aufwändige Klappenanordnungen innerhalb des Lüftungssystems, insbesondere im Kabinendach, bekannt, deren Planung und Einbau einen hohen Aufwand erfordern, da sie auf das Lüftungssystem abgestimmt werden müssen.

Aus der EP 1 288 044 A2 ist ein Handgriff zur Betätigung und Arretierung einer gegenüber einem Rahmen schwenkbar gelagerten Scheibe gemäß dem Oberbegriff des Anspruchs 1 sowie eine Kabine gemäß dem Oberbegriff des Anspruchs 8 bekannt.

Ausgehend von dem vorstehend genannten Technik liegt der Erfindung die Aufgabe zugrunde, eine Kabine der eingangs genannten Art bereitzustellen, durch welche sich eine konstruktiv vereinfachte, kostengünstigere Lösung zum Erreichen des beim Schließen einer Kabinentür erforderlichen Druckausgleichs erreichen lässt.

Diese Aufgabe wird erfindungsgemäß durch die Merkmale des Anspruchs 1 gelöst. Vorteilhafte Weiterbildungen sind Gegenstand der Unteransprüche.

Gemäß dem Anspruch 1 ist eine Kabine eines Nutzfahrzeugs mit einem Handgriff zur Anordnung an einer gegenüber einem Rahmen schwenkbar gelagerten Scheibe der Kabine eines Nutzfahrzeugs vorgesehen, welche aus einer geschlossenen Position in eine ausgeschwenkte Position durch Betätigung des Handgriffs überführbar und in diesen jeweils arretierbar ist. Der Handgriff umfasst mindestens zwei zusammenwirkende Montageelemente sowie ein Betätigungselement, durch welches der Handgriff in der jeweiligen Position der schwenkbar gelagerten Scheibe arretierbar ist.

Um beim Schließen eines Türelementes der Kabine zu vermeiden, dass der dabei entstehende Druckstoß das vollständige Verschließen des Türelementes verhindert, ist zum Zweck des Druckausgleichs vorgesehen, dass insbesondere in geschlossener Position der schwenkbar gelagerten Scheibe bei in arretierter Stellung befindlichem Handgriff der Abstand zwischen den Montageelementen und dem Betätigungselement des Handgriffs in axialer Richtung veränderbar ist. Hierdurch wird eine nach außen gerichtete Schwenkbewegung der Scheibe ermöglicht, so dass der sich kurzzeitig durch den Druckstoß in der Kabine aufbauende Überdruck ausgeglichen werden kann. Dabei bewirkt der Druckstoß das selbsttätige Ausschwenken der Scheibe, die aus der Abstandsveränderung zwischen den Montageelementen und dem Betätigungselement des Handgriffs resultiert. Ein weiterer Vorteil des erfindungsgemäßen Handgriffes ergibt sich daraus, dass durch die Abstandsveränderlichkeit zwischen den Montageelementen und dem Betätigungselement in axialer Richtung einen Toleranzausgleich ermöglicht wird. Der Handgriff ist als Nachrüstbauteil ausgeführt, so dass bestehende Handgriffe an schwenkbaren Scheiben einer Kabine durch den erfindungsgemäßen Handgriff ersetzt werden können, um dessen Vorteile nutzen zu können.

Bevorzugt kann die Abstandsänderung zwischen den Montageelementen und dem Betätigungselement entlang eines zylindrischen Elements, mit welchem das Betätigungselement gegenüber den Montageelementen schwenkbar an diesen angeordnet ist, erfolgen. Hierzu kann sich das zylindrische Element, welches die Drehachse des Betätigungselementes bildet, im Wesentlichen senkrecht zur Oberfläche der wenigstens einen Scheibe erstrecken.

Gemäß einer vorteilhaften Weiterbildung ist vorgesehen, dass das Betätigungselement mit einer vorgebbaren Kraft beaufschlagbar ist, welche in Richtung der Montageelemente gerichtet ist. Das Betätigungselement kann durch diese Kraft in einer Position zu den Montageelementen gehalten werden, in welcher der Abstand zwischen den Montageelementen und dem Betätigungselement so gering ist, dass wenigstens eine Scheibe an der Rahmenstruktur bzw. einer an der Rahmenstruktur angeordneten Dichtung anliegt. Dabei ist die Größenordnung der auf das Betätigungselement ausgeübten Kraft derart gewählt, dass diese beim Schließen des Türelementes durch den Druckstoß überwindbar ist. Durch die Beaufschlagung mit der Kraft wird der Abstand zwischen den Montageelementen und dem Betätigungselement nach einer Abstandsänderung selbsttätig wieder hergestellt. Zur Kraftbeaufschlagung ist bevorzugt ein Federelement vorgesehen. Insbesondere ist das Federelement als Druckfeder ausgebildet, welche koaxial zur Drehachse angeordnet ist. Dazu kann das Federelement im Inneren des Handgriffs angeordnet sein. Hierdurch kann eine kompakte Bauweise des Handgriffes erreicht werden. Darüber hinaus kann bei großer Hitze oder Kälte ein Toleranzausgleich des Handgriffes erreicht werden, durch den das Betätigungselement des Handgriffs immer mit der im Wesentlichen gleichen Kraft betätigbar ist. Zudem kann die wenigstens eine Scheibe mit einer im Wesentlichen gleichen Kraft in geschlossener Position gehalten werden. Besonders vorteilhaft ist, dass alle für die Abstandsveränderung erforderlichen Komponenten in den Handgriff integriert sind.

Zur Begrenzung der Abstandsveränderung ist koaxial zu dem Federelement angeordnet ein Begrenzungselement vorgesehen, welches endseitig an dem zylindrischen Element angeordnet ist. Das hohlzylindrische Begrenzungselement weist einen Innendurchmesser auf, der größer als der Außendurchmesser des Federelementes ist.

Insbesondere kann das Betätigungselement im Wesentlichen L-förmig ausgebildet sein und einen ersten Schenkel und einen zweiten Schenkel aufweisen, wobei der erste Schenkel einen Griffteil, mit dem das Betätigungselement um seine Drehachse schwenkbar ist, und der zweite Schenkel ein Arretierelement ausbildet, welcher mit einem ortsfest an der Kabine angeordneten Halteelement in Eingriff bringbar ist.

Um den zweiten Schenkel mit dem Halteelement in Eingriff zu bringen, kann das Halteelement einen ersten Abschnitt und einen zweiten Abschnitt aufweisen, welche gegenüber der wenigstens einen schwenkbar gelagerten Scheibe unterschiedlich beabstandet angeordnet sind, so dass der zweite Schenkel zur Positionierung der Scheibe in der geschlossenen Position und der ausgeschwenkten Position jeweils in Eingriff bringbar ist.

Dabei kann der erste Abschnitt als eine profilierte Anlagefläche ausgebildet seine, an welcher der zweite Schenkel mit seiner den Montageelementen zugewandten Oberfläche in der geschlossenen Position der Scheibe anliegt. Die Anlagefläche kann einen abschnittsweise gestuften, insbesondere ansteigenden, Verlauf aufweisen.

Weiterhin kann der zweite Abschnitt als eine Ausnehmung ausgebildet sein, welche den zweiten Schenkel in der ausgeschwenkten Position der Scheibe abschnittsweise aufnimmt.

Gemäß dem Anspruch 8 wird zur Lösung der eingangs gestellten Aufgabe eine Kabine für ein Nutzfahrzeug, die ein Kabinendach, einen Kabinenboden, eine zwischen dem Kabinendach und dem Kabinenboden angeordnete Rahmenstruktur, welche der Aufnahme einer Frontscheibe sowie zumindest einem verschließbaren Türelement dient, umfasst, vorgeschlagen. Weiterhin umfasst die Kabine wenigstens eine schwenkbar gelagerte Scheibe, welche aus einer geschlossenen Position in eine gegenüber der Rahmenstruktur ausgeschwenkte Position überführbar ist und in der jeweiligen Position arretierbar ist. Zur Betätigung und Arretierung der wenigstens einen schwenkbar gelagerten Scheibe ist zumindest ein Handgriff vorgesehen, welcher mindestens zwei zusammenwirkende Montageelemente zur Anordnung an der schwenkbar gelagerten Scheibe sowie ein Betätigungselement aufweist, durch welches der zumindest eine Handgriff in der jeweiligen Position der wenigstens einen schwenkbar gelagerten Scheibe arretierbar ist. Die eingangs gestellte Aufgabe wird durch die erfindungsgemäß gestaltete Kabine gelöst.

Bevorzugt kann die zumindest eine schwenkbare Scheibe als eine von der Rahmenstruktur aufgenommene Heckscheibe ausgeführt sein. Die Heckscheibe zeichnet sich in der Regel durch eine große Fläche aus und erstreckt sich im Wesentlichen über nahezu die gesamte Breite der Kabine. Somit stellt sich bei einer der Abstandsänderung zwischen den Montageelementen und dem Betätigungselement des Handgriffs in axialer Richtung temporär ein großer Spalt zwischen der Rahmenstruktur und der Heckscheibe ein, welcher ein rasches Evakuieren der überschüssigen Luft beim Schließen des Türelementes ermöglicht. Insbesondere kann die zumindest eine schwenkbare Scheibe als eine von der Rahmenstruktur aufgenommene Seitenscheibe ausgeführt sein. So können zwischen dem zumindest einen Türelement und hinteren Vertikalstreben der Rahmenstruktur zusätzlich schwenkbare Seitenscheiben angeordnet sein, die um eine im Wesentlichen horizontal oder vertikal verlaufende Schwenkachse ausschwenkbar sind. Zu deren Betätigung kann an diesen der Handgriff angeordnet sein, so dass die in geschlossener Position der verschwenkbaren Seitenscheiben bei in arretierter Stellung befindlichem Handgriff der Abstand zwischen den Montageelementen und dem Betätigungselement des Handgriffs in axialer Richtung veränderbar ist. Somit können zur Entlüftung der Kabine auch die Seitenscheiben verwendet werden.

Des Weiteren kann die zumindest eine schwenkbare Scheibe als eine von dem Kabinendach aufgenommene Dachscheibe ausgeführt sein. Die Dachscheibe kann eine im Kabinendach angeordnete Dachluke zumindest abschnittsweise abdecken. Am der Dachscheibe kann zumindest ein Handgriff vorzugsweise zwei Hangriffe, angeordnet sein. Eine entsprechende Anzahl von Halteelementen kann zur Arretierung der Dachscheibe in dem Kabinendach angeordnet sein. Die Anordnung zweier Handgriffe kann erforderlich sein, um die Dichtigkeit der Dachscheibe in geschlossener Position zu gewährleisten.

Eine erfindungsgemäß gestaltete Kabine ist Teil eines Nutzfahrzeuges, insbesondere eines kommunalen oder landwirtschaftlichen Arbeitsfahrzeuges, wie einem Traktor.

Die vorliegende Erfindung wird nachstehend anhand eines in den Zeichnungen dargestellten Ausführungsbeispieles näher erläutert.

Es zeigen:
- Fig. 1: eine Ansicht einer Kabine für ein Nutzfahrzeug von schräg vorne;
- Fig. 2: eine Explosionsdarstellung eines Handgriffs und eines Haltelements zur Betätigung und Arretierung einer verschwenkbar an der Kabine angeordneten Scheibe.
- Fig. 3: eine Detailansicht X des Handgriffs 14 gemäß Fig. 1 in einer arretierten Stellung, zur Fixierung der sich in geschlossener Position befindlichen Scheibe;
- Fig. 4: eine Teilschnittansicht des Handgriffs, wobei ein abstandsveränderliches Betätigungselement des Handgriffs an einem Montageelement des Handgriffs anliegt;
- Fig. 5: eine Teilschnittansicht des Handgriffs gemäß Fig. 4 mit dem zum Montageelement beabstandeten Betätigungselementes.

Im Fig. 1 ist eine Ansicht einer Kabine 1 für ein Nutzfahrzeug von schräg vorne dargestellt. Die Kabine umfasst ein Kabinendach 2, einen Kabinenboden3 sowie eine zwischen dem Kabinendach 2 und dem Kabinenboden 3 angeordnete Rahmenstruktur 4. Die Rahmenstruktur 4 weist im Frontbereich im Wesentlichen vertikal verlaufende Rahmenteile 5, sogenannte A-Säulen, zu denen beabstandet im Heckbereich im Wesentlichen vertikal verlaufende Rahmenteile 6, sogenannte B-Säulen, angeordnet sind. Die Kabine 1 ist rundherum verglast. Hierzu weist die Kabine 1 mehrere Scheiben auf, von denen wenigstens eine Scheibe schwenkbar an der Kabine 1 angelenkt ist. Die Kabine 1 umfasst zumindest eine Frontscheibe 7, zumindest eine Seitenscheibe 8, ein Türelement 9 sowie eine Heckscheibe 10. Weiterhin ist eine von dem Kabinendach 2 aufgenommene Dachscheibe 11 vorgesehen, die eine in dem Kabinendach 2 angeordnete Dachluke 12 abdeckt. Die Dachscheibe 11 ist mittels Scharnieren 13 schwenkbar an dem Kabinendach 2 angelenkt, so dass diese aus einer geschlossenen Position nach oben hin in eine ausgeschwenkte Position überführt werden kann. Die Heckscheibe 10 ist gleichfalls durch - nicht dargestellte - Scharniere an der Rahmenstruktur 4 schwenkbar angelenkt, so dass auch die Heckscheibe 10 aus einer geschlossenen Position in eine zur Rahmenstruktur 4 beabstandete, nach außen ausgeschwenkte Position überführbar ist.

Zur Betätigung und Arretierung zumindest der Heckscheibe 10 als auch der Dachscheibe 11 sind ein oder mehrere Handgriffe 14 an diesen angeordnet. So weist die Heckscheibe 10 lediglich einen Handgriff14 auf, während die Dachscheibe 11 mit zwei Handriffen 14 ausgeführt ist. Wie aus der Darstellung in Fig. 1 hervorgeht, steht der Handgriff 14 der Heckscheibe 10 mit einem Halteelement 15 in Eingriff, um die Heckscheibe 10 in ihrer dargestellten geschlossenen Position zu halten. Entsprechend ausgebildete Halteelemente sind in das Kabinendach 2 integriert, um die Dachscheibe 11 in der dargestellten geschlossenen Position zu arretieren.

In Fig. 2 ist eine Explosionsdarstellung des Handgriffs 14 und des Haltelements 15 einer der verschwenkbar an der Kabine 1 angeordneten Scheiben dargestellt. Der Handgriff 14 umfasst zumindest zwei Montageelemente, ein erstes Montageelement 16 und ein zweites Montageelement 17. Die beiden Montageelemente 16 und 17 werden einander gegenüberliegend auf der Außenseite und der Innenseite der jeweils schwenkbar ausgeführten Scheibe, hier der Heckscheibe 10, angeordnet, und stützen sich flächig an dieser ab. Hierzu sind in der Scheibe Durchbohrungen vorgesehen, durch welche sich auf dem ersten Montageelement 16 befindliche Gewindeabschnitte 18 erstrecken. Das zweite Montageelement 17 weist korrespondierend angeordnete Durchbohrungen 19 auf, durch welche Schrauben 20 hindurchführbar sind, um mit dem jeweiligen Gewindeabschnitt 18 in Eingriff gebracht zu werden.

Das zweite Montageelement17 weist auf seiner dem ersten Montageelement 16 abgewandten Seite einen kegelstumpfförmigen Abschnitt 21 auf, an dessen Deckfläche 22 sich ein Betätigungselement 23 abstützt. Das Betätigungselement 23 ist im Wesentlichen L-förmig ausgebildet und weist einen ersten Schenkel 24 auf, der einen Griffteil bildet, und einen zweiten Schenkel 25, der ein Arretierelement bildet. In dem zweiten Schenkel 25 ist ein Hohlraum 26 vorgesehen, welcher der Aufnahme eines als spiralförmige Druckfeder 27 ausgeführten Federelementes sowie eines zylindrischen Elementes 28, welches die Drehachse des Betätigungselementes 23 des Handgriffs 14 bildet, dient. Das zylindrische Element 28 weist einen ersten, im Wesentlichen kreiszylindrischen, Schaftabschnitt 29 mit in diesem quer verlaufend angeordneten Bohrungen 30 auf sowie einen zweiten, im Wesentlichen quaderförmigen, Schaftabschnitt 31, dessen an seinem freien Ende befindliche Stirnfläche 32 mit einer Innengewindebohrung 33 versehen ist. An der Stirnfläche des quaderförmigen Schaftabschnitts 31 wird ein hohlzylindrisches Begrenzungselement 34 mittels einer Schraube 35 befestigt. Das hohlzylindrische Begrenzungselement 34 befindet sich in montiertem Zustand des Handgriffs 14 in dem Hohlraum 26. Der Innendurchmesser des Begrenzungselements 34 ist größer als der Außendurchmesser der spiralförmigen Druckfeder 27, so dass das Begrenzungselement 34 diese in Umfangsrichtung umschließt und zumindest abschnittsweise in sich aufnehmen kann. Eine Abdeckkappe 36 verschließt den Hohlraum 26 nach außen.

Weiterhin zeigt die Darstellung in Fig. 2 das Halteelement 15 gemäß Fig. 1. Das profilierte Halteelement 15 weist einen ersten Abschnitt 37 und einen zweiten Abschnitt 38 auf, welche gegenüber der schwenkbar gelagerten Scheibe unterschiedlich beabstandet angeordnet sind, wie aus Fig. 1 ersichtlich. Mit dem ersten Abschnitt 37 und dem zweiten Abschnitt 38 des Halteelements 15 lässt sich der als Arretierelement ausgebildete zweite Schenkel 25 des Betätigungselementes 23 entsprechend zur Positionierung der Scheibe in der geschlossenen Position oder der ausgeschwenkten Position in Eingriff bringen. Die Befestigung des Halteelements 15 erfolgt ortsfest durch Schrauben 39, welche mit einem an der Rahmenstruktur 4 im Inneren der Kabine 1 angeordneten Verkleidungselement in Eingriff bringbar sind. Der zweite Abschnitt 38 des Haltelementes 15 ist unmittelbar benachbart zu der Heckscheibe 10 angeordnet und als eine Ausnehmung ausgebildet, in die der zweite Schenkel 25 abschnittsweise eintauchen kann. Befindet sich der zweite Schenkel 25 in dem zweiten Abschnitt 38, so befindet sich die Heckscheibe 10 in einer gegenüber der Rahmenstruktur 4 ausgesellten Position. Der erste Abschnitt 37 des Haltelementes 15 ist als eine profilierte Anlagefläche ausgebildet. Der erste Abschnitt 37 weist eine abgestufte Kontur auf. An dem ersten Abschnitt 37 liegt der zweite Schenkel 25 an, wenn die Heckscheibe 10 sich in geschlossener Position befindet.

Die Darstellung in Fig. 3 zeigt eine Detailansicht X des Handgriffs 14 gemäß Fig. 1 in einer arretierten Stellung, in der die sich in geschlossener Position befindliche Heckscheibe 10 fixiert ist. Dabei steht der zweite Schenkel 25 mit dem ersten Abschnitt 37 in Eingriff. In dieser arretierten Stellung des Handgriffs 14 kann die Heckscheibe 10 nach außen ausschwenken, wenn von innen eine Kraft auf diese aufgebracht wird, was nachfolgend erläutert wird. Ein hierfür erforderlicher Verstellweg wird von dem Handgriff 14 bereitgestellt.

In Fig. 4 ist eine Teilschnittansicht des Handgriffs 14 dargestellt, wobei das abstandsveränderliche Betätigungselement 15 an dem zweiten Montageelement 17 anliegt. Fig. 5 zeigt eine Teilschnittansicht des Handgriffs 14 gemäß Fig. 4 mit dem zu dem zweiten Montageelemente 17 beabstandeten Position des Betätigungselementes 15. Die Fixierung des zylindrischen Elements 28 im Inneren des kegelstumpfförmigen Abschnitts 21 des zweiten Montageabschnitts 17 in axialer Richtung kann mittels Stiften erfolgen, die durch die quer verlaufend angeordneten Bohrungen 30 im kreiszylindrischen Schaftabschnitt 29 bei der Montage des zylindrischen Elements 28 geführt werden.

Anhand der Darstellung in diesen Figuren wird nachstehend die Funktionsweise zum Druckausgleich des Innenraums der Kabine 1 beim Schließen des Türelements 9 beschrieben. Der beim Schließen des Türelementes 9 entstehende Druckstoß führt dazu, dass im vorliegenden Ausführungsbeispiel die Heckscheibe 10 eine nach außen gerichtete Schwenkbewegung ausführen kann, da die Rückstellkraft des Federelementes 27 von der auf die Heckscheibe 10 einwirkende Druckraft überschritten wird. Der Druckstoß bewirkt eine Änderung des axialen Abstands zwischen dem Betätigungselement 15 und den Montagelementen 16 und 17 entgegen der Rückstellkraft des Federelementes 27. Es kommt dabei zu einer Relativbewegung, die durch Pfeil BR verdeutlicht wird, zwischen dem Betätigungselement und dem zylindrischen Element 28. Begrenzt wird die Abstandsänderung durch das in dem Hohlraum 26 angeordnete Begrenzungselement 34, welches, wie in Fig. 5 gezeigt, sich an dem Boden des Betätigungselements 15 abstützt und dabei das Federelement 27 staucht. Durch das Ausschwenken der Heckscheibe 10 wird der Überdruck im Inneren der Kabine 1 abgebaut. Durch das Nachlassen der auf die Heckscheibe 10 einwirkenden Druckkraft wird aufgrund der Rückstellkraft des Federelementes 27 das Betätigungselement 15 selbsttätig in seine in Fig. 4 dargestellte Ausgangsposition zurück überführt.

**Bezugszeichenliste**

| | | | |
|---|---|---|---|
| 1 | Kabine | 31 | Zweiter Schaftabschnitt |
| 2 | Kabinendach | 32 | Stirnfläche |
| 3 | Kabinenboden | 33 | Innengewindebohrung |
| 4 | Rahmenstruktur | 34 | Begrenzungselement |
| 5 | Rahmenteil | 35 | Schraube |
| 6 | Rahmenteil | 36 | Abdeckkappe |
| 7 | Frontscheibe | 37 | Erster Abschnitt |
| 8 | Seitenscheibe | 38 | Zweiter Abschnitt |
| 9 | Türelement | 39 | Schraube |
| 10 | Heckscheibe | | |
| 11 | Dachscheibe | BR | Pfeil |
| 12 | Dachluke | | |
| 13 | Scharnier | | |
| 14 | Handgriff | | |
| 15 | Halteelement | | |
| 16 | Erstes Montageelement | | |
| 17 | Zweites Montageelement | | |
| 18 | Gewindeabschnitt | | |
| 19 | Durchbohrung | | |
| 20 | Schraube | | |
| 21 | Kegelstumpfförmiger Abschnitt | | |
| 22 | Deckfläche | | |
| 23 | Betätigungselement | | |
| 24 | Erster Schenkel | | |
| 25 | Zweiter Schenkel | | |
| 26 | Hohlraum | | |
| 27 | Federelement | | |
| 28 | Zylindrisches Element | | |
| 29 | Ersten Schaftabschnitt | | |
| 30 | Bohrung | | |

## Patentansprüche

1. Kabine eines Nutzfahrzeugs mit einem Handgriff (14), wobei der Handgriff (14), mindestens zwei zusammenwirkende Montageelemente (16 17) zur Anordnung an einer gegenüber einem Rahmen schwenkbar gelagerten Scheibe (10, 11) der Kabine eines Nutzfahrzeugs umfasst, welche aus einer geschlossenen Position in eine ausgeschwenkte Position durch Betätigung des Handgriffs (14) überführbar und in diesen jeweils arretierbar ist, sowie ein Betätigungselement (23) umfasst, durch welches der Handgriff (14) in der jeweiligen Position der schwenkbar gelagerten Scheibe (10, 11) arretierbar ist, **dadurch gekennzeichnet, dass** in geschlossener Position der Scheibe (10, 11) bei in arretierter Stellung befindlichem Handgriff (14) der Abstand zwischen den Montageelementen (16, 17) und dem Betätigungselement (23) des Handgriffs (14) in axialer Richtung veränderbar ist.

2. Kabine nach Anspruch 1, **dadurch gekennzeichnet, dass** die Abstandsänderung zwischen den Montageelementen (16, 17) und dem Betätigungselement (23) entlang eines zylindrischen Elements (28), mit welchem das Betätigungselement (23) gegenüber den Montageelementen (16, 17) schwenkbar an diesen angeordnet ist, erfolgt.

3. Kabine nach einem der Ansprüche 1 oder 2, **dadurch gekennzeichnet, dass** das Betätigungselement (23) mit einer vorgebbaren Kraft beaufschlagbar ist, welche in Richtung der Montageelemente (16, 17) gerichtet ist.

4. Kabine nach einem der vorangehenden Ansprüche, **dadurch gekennzeichnet, dass** das Betätigungselement (23) im Wesentlichen L-förmig ausgebildet ist und einen ersten Schenkel (24) aufweist, der einen Griffteil bildet, und einen zweiten Schenkel (25), der ein Arretierelement bildet, welcher mit einem ortsfest an der Kabine angeordneten Halteelement (15) in Eingriff bringbar ist.

5. Kabine nach Anspruch 4, **dadurch gekennzeichnet, dass** das Halteelement (15) einen ersten Abschnitt (37) und einen zweiten Abschnitt (38) aufweist, welche gegenüber der schwenkbar gelagerten Scheibe (10, 11) unterschiedlich beabstandet angeordnet sind, mit denen der zweite Schenkel (25) zur Positionierung der Scheibe (10, 11) in der geschlossenen Position und der ausgeschwenkten Position jeweils in Eingriff bringbar ist.

6. Kabine nach Anspruch 5, **dadurch gekennzeichnet, dass** der erste Abschnitt (37) als eine profilierte Anlagefläche ausgebildet ist, an welcher der zweite Schenkel (25) mit seiner den Montageelementen (16, 17) zugewandten Oberfläche in der geschlossenen Position der Scheibe (10, 11) anliegt.

7. Kabine nach Anspruch 5, **dadurch gekennzeichnet, dass** der zweite Abschnitt (38) als eine Ausnehmung ausgebildet ist, welche den zweiten Schenkel (25) in der ausgeschwenkten Position der Scheibe (10, 11) abschnittsweise aufnimmt.

8. Kabine nach einem der Ansprüche 1-7, umfassend ein Kabinendach (2), einen Kabinenboden (3), eine zwischen dem Kabinendach (2) und dem Kabinenboden (3) angeordnete Rahmenstruktur (4), welche der Aufnahme einer Frontscheibe (7) sowie zumindest einem verschließbaren Türelement (9) dient, sowie wenigstens eine schwenkbar gelagerte Scheibe (10, 11), welche aus einer geschlossenen Position in eine ausgeschwenkte Position überführbar und in diesen jeweils arretierbar ist, wobei zur Betätigung und Arretierung der wenigstens einen schwenkbar gelagerten Scheibe (10, 11) zumindest ein Handgriff (14) vorgesehen ist, welcher mindestens zwei zusammenwirkende Montageelementen (16, 17) zur Anordnung an der schwenkbar gelagerten Scheibe (10, 11) sowie ein Betätigungselement (23) aufweist, durch welches der zumindest eine Handgriff (14) in der jeweiligen Position der wenigstens einen Scheibe (10, 11) arretierbar ist.

9. Kabine (1) nach Anspruch 8, **dadurch gekennzeichnet, dass** die zumindest eine schwenkbare Scheibe (10, 11) als eine von der Rahmenstruktur (4) aufgenommene Heckscheibe (10) ausgeführt ist.

10. Kabine (1) nach Anspruch 8 oder 9, **dadurch gekennzeichnet, dass** die zumindest eine schwenkbare Scheibe (10, 11) als eine von der Rahmenstruktur aufgenommene Seitenscheibe ausgeführt ist.

11. Kabine (1) nach einem der Ansprüche 8 bis 10, **dadurch gekennzeichnet, dass** die zumindest eine schwenkbare Scheibe (10, 11) als eine von dem Kabinendach (2) aufgenommene Dachscheibe (11) ausgeführt ist.

12. Nutzfahrzeug, insbesondere kommunales oder landwirtschaftliches Arbeitsfahrzeug, mit einer Kabine (1), **dadurch gekennzeichnet, dass** das die Kabine (1) nach einem der Ansprüche 8 bis 11 ausgebildet ist.

## Claims

1. A cabin of a utility vehicle, with a handle (14), wherein the handle (14) comprises at least two cooperating mounting elements (16, 17) for positioning on a panel (10, 11) of the cabin of a utility vehicle which is pivotably mounted with respect to a frame, which can be moved from a closed position into a swung out position by actuating the handle (14) and which can be locked in each of them, as well as comprising an actuation element (23) by means of which the handle (14) can be locked in each of the positions of the pivotably mounted panel (10, 11), **characterized in that** in the closed position of the panel (10, 11) when the handle (14) is in the locked position, the distance between the mounting elements (16, 17) and the actuation element (23) of the handle (14) can be varied in the axial direction.

2. The cabin according to claim 1, **characterized in that** the variation in the distance between the mounting elements (16, 17) and the actuation element (23) occurs along a cylindrical element (28) with which the actuation element (23) is pivotably mounted with respect to the mounting elements (16, 17).

3. The cabin according to claim 1 or claim 2, **characterized in that** a predeterminable force which is directed in the direction of the mounting elements (16, 17) can be applied to the actuation element (23).

4. The cabin according to one of the preceding claims, **characterized in that** the actuation element (23) is substantially L-shaped and has a first limb (24) which forms a gripping portion, and a second limb (25) which forms a locking element which can be brought into engagement with a retaining element (15) which is disposed in a fixed position on the cabin.

5. The cabin according to claim 4, **characterized in that** the retaining element (15) has a first section (37) and a second section (38) which are disposed at different distances with respect to the pivotably mounted panel (10, 11), with which the second limb (25) can be brought into engagement in order to position the panel (10, 11) respectively in the closed position and in the swung out position.

6. The cabin according to claim 5, **characterized in that** the first section (37) is configured as a profiled seating surface on which the surface of the second limb (25) which faces the mounting elements (16, 17) rests in the closed position of the panel (10, 11).

7. The cabin according to claim 5, **characterized in that** the second section (38) is configured as a recess which receives sections of the second limb (25) in the swung out position of the panel (10, 11).

8. The cabin according to one of claims 1 to 7, comprising a cabin roof (2), a cabin floor (3), a frame structure (4) disposed between the cabin roof (2) and the cabin floor (3) which acts to receive a front windscreen (7) as well as at least one closable door element (9), as well as at least one pivotably mounted panel (10, 11) which can be moved from a closed position into a swung out position and which can be locked in each position, wherein at least one handle (14) is provided in order to actuate and lock the at least one pivotably mounted panel (10, 11), the handle having at least two cooperating mounting elements (16, 17) for disposing on the pivotably mounted panel (10, 11) as well as an actuation element (23), by means of which the at least one handle (14) can be locked in each of the positions of the at least one panel (10, 11).

9. The cabin (1) according to claim 8, **characterized in that** the at least one pivotable panel (10, 11) is configured as a rear window (10) received in the frame structure (4).

10. The cabin (1) according to claim 8 or claim 9, **characterized in that** the at least one pivotable panel (10, 11) is configured as a side window which is received in the frame structure.

11. The cabin (1) according to one of claims 8 to 10, **characterized in that** the at least one pivotable panel (10, 11) is configured as a roof panel (11) which is received in the cabin roof (2).

12. A utility vehicle, in particular a municipal or agricultural working vehicle, with a cabin (1), **characterized in that** the cabin (1) is configured in accordance with one of claims 8 to 11.

## Revendications

1. Cabine d'un véhicule utilitaire comprenant une poignée (14), la poignée (14) incluant au moins deux éléments de montage coopérant entre eux (16, 17) destinés à être montés contre une vitre (10, 11), montée pivotante par rapport à un cadre, de la cabine d'un véhicule utilitaire, laquelle vitre peut être transférée d'une position fermée vers une position en projection par actionnement de la poignée (14) et peut être immobilisée respectivement dans celles-ci, ainsi qu'incluant un élément d'actionnement (23) par l'intermédiaire duquel la poignée (14) peut être immobilisée dans la position respective de la vitre montée pivotante (10, 11), **caractérisée en ce que,** dans la position fermée de la vitre (10, 11), lorsque la poignée (14) se trouve dans une position immobilisée, la distance entre les éléments de montage (16, 17) et l'élément d'actionnement (23) de la poignée (14) est modifiable dans la direction axiale.

2. Cabine selon la revendication 1, **caractérisée en ce que** la modification d'écartement entre les éléments de montage (16, 17) et l'élément d'actionnement (23) s'effectue le long d'un élément cylindrique (28) par lequel l'élément d'actionnement (23) est monté pivotant sur les éléments de montage (16, 17) par rapport à ceuxci .

3. Cabine selon une des revendications 1 ou 2, **caractérisée en ce que** l'élément d'actionnement (23) peut être sollicité par une force prescriptible qui est orientée en direction des éléments de montage (16, 17).

4. Cabine selon une des revendications précédentes, **caractérisée en ce que** l'élément d'actionnement (23) est configuré sensiblement en forme de L et comporte une première branche (24), qui forme une partie de préhension, et une seconde branche (25) qui forme un élément d'immobilisation, lequel peut être amené en prise avec un élément de retenue (15) disposé fixe dans la cabine.

5. Cabine selon la revendication 4, **caractérisée en ce que** l'élément de retenue (15) comporte une première portion (37) et une seconde portion (38) qui sont disposées à distances différentes par rapport à la vitre montée pivotante (10, 11), avec lesquelles la seconde branche (25) peut être amenée en prise pour positionner la vitre (10, 11) respectivement dans la position fermée et dans la position en projection.

6. Cabine selon la revendication 5, **caractérisée en ce que** la première portion (37) est conformée en surface d'application profilée contre laquelle la seconde branche (25) est appliquée avec sa surface tournée vers les éléments de montage (16, 17) dans la position fermée de la vitre (10, 11).

7. Cabine selon la revendication 5, **caractérisée en ce que** la seconde portion (38) est conformée en évidement qui reçoit par portions la seconde branche (25) dans la position en projection de la vitre (10, 11).

8. Cabine selon une des revendications 1 à 7, incluant un toit de cabine (2), un sol de cabine (3), une structure de bâti (4) qui est disposée entre le toit de cabine (2) et le sol de cabine (3) et qui sert à recevoir un pare-brise (7) ainsi qu'au moins un élément de porte fermable (9), ainsi qu'au moins une vitre montée pivotante (10, 11) qui peut être transférée d'une position fermée vers une position en projection et peut être immobilisée respectivement dans celles-ci, pour l'actionnement et l'immobilisation de la au moins une vitre montée pivotante (10, 11) étant prévue au moins une poignée (14) qui comporte au moins deux éléments de montage coopérant entre eux (16, 17) destinés à être montés contre la vitre montée pivotante (10, 11) ainsi qu'un élément d'actionnement (23) par l'intermédiaire duquel la au moins une poignée (14) peut être immobilisée dans la position respective de la au moins une vitre (10, 11).

9. Cabine (1) selon la revendication 8, **caractérisée en ce que** la au moins une vitre pivotante (10, 11) est conçue sous la forme d'une vitre arrière (10) reçue par la structure de bâti (4).

10. Cabine (1) selon la revendication 8 ou 9, **caractérisée en ce que** la au moins une vitre pivotante (10, 11) est conçue sous la forme d'une vitre latérale reçue par la structure de bâti.

11. Cabine (1) selon une des revendications 8 à 10, **caractérisée en ce que** la au moins une vitre pivotante (10, 11) est conçue sous la forme d'une vitre de toit (11) reçue par le toit de cabine (2).

12. Véhicule utilitaire, en particulier véhicule de travail communal ou agricole, comprenant une cabine (1), **caractérisé en ce que** la cabine (1) est conçue selon une des revendications 8 à 11.
